# EUROPÄISCHE PATENTSCHRIFT

(11) **EP 3 833 876 B1**
(45) Veröffentlichungstag und Bekanntmachung des Hinweises auf die Patenterteilung: **23.02.2022**
(21) Anmeldenummer: 19797651.7
(22) Anmeldetag: 30.10.2019
(51) Int. Cl.: F04D 25/06, F04D 29/42, F04D 29/58

(54) **RADIALLÜFTER MIT INTEGRIERTER KÜHLFUNKTION**
CENTRIFUGAL BLOWER HAVING AN INTEGRATED COOLING FUNCTION
VENTILATEUR RADIAL À FONCTION DE REFROIDISSEMENT INTÉGRÉE

(30) Priorität: 23.11.2018 DE 102018129613
(43) Veröffentlichungstag der Anmeldung: 16.06.2021
(73) Patentinhaber: EBM-PAPST ST. GEORGEN GMBH & CO. KG, 78112 St. Georgen (DE)
(72) Erfinder: EHLERS, Volker, 78112 St. Georgen (DE); KUHLMEY, Andreas, 78144 Schramberg (DE)
(74) Vertreter: Staeger & Sperling Partnerschaftsgesellschaft mbB
(86) Internationale Anmeldenummer: PCT/EP2019/079619
(87) Internationale Veröffentlichungsnummer: WO 2020/104153

(56) Entgegenhaltungen:
- EP-A2- 2 000 675
- WO-A1-2016/169610
- US-A- 5 954 488
- US-A1- 2018 274 545

## Beschreibung

Die Erfindung betrifft einen Radiallüfter, welcher über eine integrierte Kühlfunktion verfügt.

Bei Radialventilatoren, siehe z. B. WO 2016/169610 A1 und US 2018/274545 A1, besteht die Problematik, dass Wärme aufgrund mechanischer Reibung in den Lager der Rotorwelle entsteht und diese zu einer Überhitzung führt. Dieses Problem besteht insbesondere bei Radiallüftern für Hochdrehzahlanwendungen, die in einem axial einseitig geschlossenen, einteiligen Spalttopf montiert werden sollen, da dort die Wärme zusätzlich durch den Spalttopf an einem Wärmetransport nach außen gehindert wird.

Hochdrehzahlanwendungen im Sinne der vorliegenden Erfindung sind Drehzahlen des Ventilatorrads bei denen die Umfangsgeschwindigkeit am Radialverdichter-Austritt mindestens 60 m/s beträgt. Hierdurch wird das thermische Problem noch verstärkt, da mit zunehmender Drehzahl auch zwangsläufig zusätzliche Hitze entsteht.

In einigen Anwendungsfällen werden die Gehäuse von Hochdrehzahlgebläsen aus einem Metall hergestellt. Dadurch ist eine Kühlung gegeben und kann die Wärme gut über die thermisch leitfähige Gehäusewand entweichen. Bei größeren oder stationären Hochdrehzahlgebläsen kann alternativ auch eine aufwändigere Öl- oder Wasserkühlung eingesetzt werden. Sofern ein Medium zur Kühlung verwendet werden kann, wird der zu kühlende Bereich von diesem Medium umströmt.

Für den Fall, dass das Gehäuse vollständig aus Metall gebildet wird, besteht der Nachteil darin, dass nur auf limitierte Formgebungs- und Verbindungstechniken zurückgegriffen werden kann. Das Primärgehäuse des Ventilators aus Kunststoff zu fertigen erlaubt zwar eine höhere Formfreiheit und ermöglicht alternative Fügeverfahren, allerdings ist dann der Wärmetransport unbefriedigend.

Bei einer Lagerkühlung durch Hilfsmedien wie Öl oder Wasser erfordert dies einen hohen konstruktiver Aufwand sowie Zusatzaggregate.

Der Erfindung liegt deshalb die Aufgabe zugrunde, vorbesagte Nachteile zu überwinden und eine Rotorbaugruppe eines Radialventilators, insbesondere eines Hochdrehzahl- Radialventilators bereit zu stellen, die eine optimierte Kühlmöglichkeit für eine Lagerkühlung bietet.

Diese Aufgabe wird durch die Merkmalskombination gemäß Anspruch 1 gelöst.

Erfindungsgemäß wird hierzu ein Hochdrehzahl-Radialventilator vorgeschlagen mit einem Ventilatorgehäuse mit einem spiralförmigen Druckraum (Spiralkanal) umfassend ein innen axial offenes Lagerrohr in dem eine, ein Ventilatorrad tragende Welle mit einem Rotor eines Spalttopfmotors gelagert ist, wobei zwischen dem Lagerrohr und der Wandung des Spalttopfs des Spalttopfmotors ein Luftleitkanal zwischen einem ersten Druckraumbereich und einem zweiten Druckraumbereich des spiralförmigen Druckraums gebildet ist, so dass ein Luftstrom durch den Luftleitkanal von dem einen zum anderen Druckraumbereich (insbesondere durch einen Bereich im Spalttopf) strömt und dabei Wärme vom Lagerrohr in den Druckraum abführt.

In einer vorteilhaften Ausführungsform der Erfindung ist vorgesehen, dass wenigstens eine Luftkanalöffnung des Luftleitkanals unmittelbar in den Druckraum mündet. Die Ausgestaltung der Öffnung kann dabei so gewählt sein, dass diese strömungsbegünstigend ausgerichtet ist und ein Einströmen der Luft in dem spiralförmigen Druckraum begünstigt wird.

Es ist weiter mit Vorteil vorgesehen, dass wenigstens eine Luftkanalöffnung in einem Bereich im Druckraum des Gehäuses angeordnet ist, bei dem der Druck beim Betrieb des Ventilators gegenüber einem Luftkanalauslass des Luftleitkanals höher ist.

Weiter vorteilhaft ist eine Ausgestaltung bei der eine Auskragung vom Lagerrohr gebildet wird und diese als eine im Wesentlichen runde plattenförmige Auskragung ausgebildet ist, deren Durchmesser größer ist, als der Durchmesser des Ventilatorrads.

Das Lagerrohr mit Kragen ist in das Gehäuse eingebaut, sodass eine ineinander verschachtelte Konstruktion gebildet wird. In dem Zwischenraum zwischen dem Lagerrohr mit Kragen und dem Gehäuse kann der Luftleitkanal zumindest teilweise durch Materialaussparungen in Form von Kanälen oder Nuten gebildet sein. Diese Kanäle werden so gestaltet, dass mindestens ein Kanal eine Öffnung zum Spiralkanal des Laufrades hat. Die Öffnung/en im Spiralkanal werden dabei bevorzugt so platziert, dass sie in den gängigen Arbeitspunkten des Gebläses eine möglichst große Druckdifferenz haben. Die jeweils andere Öffnung der Kanäle befindet sich im Bereich des Außendurchmessers des Lagerrohrs. Somit wird beim Betrieb des Radialventilators ein kontinuierlicher Medienstrom erzeugt, der in den Kanal auf der "Hochdruckseite" des Spiralkanals einströmt, das Lagerrohr im Zentrum umströmt und schließlich durch den oder die anderen Kanäle auf der "Niederdruckseite" des Spiralkanals wieder in den Spiralkanal abströmt. Dabei findet eine Erwärmung des Mediums statt und die Wärmemenge des Rotorsystems wird dadurch gezielt abgeführt. Die Positionierung der so gebildeten Zapfluftöffnungen muss nicht zwangsweise an diametral gegenüberliegenden Positionen erfolgen. Eine Variation mit mehreren Kanälen zur gezielten Strömungsgestaltung ist ebenso vorteilhaft, wie nur ein einzelner Kanal mit zentraler Rückströmung unterhalb des Impellers. Es müssen ferner nicht alle Zapfluftöffnungen in den Spiralkanal hinein ragen. Je nach Druckverhältnissen im Strömungsbereich kann es vorteilhaft sein, dass z. B. einer der Kanäle auf der Fläche unterhalb des Impellers endet.

In einer besonders vorteilhaften Ausgestaltung der Erfindung ist vorgesehen, dass mehrere Luftleitkanäle ein gemeinsames Luftkanalsystem ausbilden und diese so miteinander verbunden sind, dass ein Luftstrom durch das Luftkanalsystem von dem einen zum anderen Druckraumbereich strömt und dabei Wärme vom Lagerrohr in den Druckraum über die mehreren Luftleitkanäle abführt.

Eine ebenfalls vorteilhafte Ausgestaltung der Erfindung sieht vor, dass der oder die Luftleitkanäle im Ventilatorgehäuse als nutenartige Ausnehmungen ausgebildet sind.

Weiter vorteilhaft ist es, wenn die Luftleitkanäle in einem Bereich unterhalb der Auskragung ausgebildet sind und von der Auskragung begrenzt werden. Auf diese Weise wird der Kanal einseitig durch die Auskragung des Lagerrohrs begrenzt.

Ferner kann vorgesehen sein, dass der Luftleitkanal unmittelbar durch eine vom Ventilatorgehäuse gebildete Gehäusebodenplatte verläuft, die sich flächig unterhalb des Ventilatorrads befindet.

In einer Ausgestaltung der Erfindung (vorzugsweise, wenn nur ein Kanal vorgesehen ist) sind die Öffnung zum Luftleitkanal im ersten Druckraumbereich und die Öffnung zum Luftleitkanal im zweiten Druckraumbereich des spiralförmigen Druckraums an diametral gegenüberliegenden Positionen vorgesehen. Es können aber auch sternförmig verteilt mehrere sich im Zentrum kreuzende Kanäle vorgesehen sein, deren Öffnungen jeweils diametral gegenüberliegen.

Vorteilhaft ist es, wenn die Welle an einem ersten im Lagerrohr angeordneten Lager und einem dazu in Axialrichtung beabstandeten zweiten im Lagerrohr angeordneten Lager in einem Bereich zwischen dem Ventilatorrad und dem Rotor gelagert sind und der Luftleitkanal so verläuft, dass ein Luftstrom im Spalttopf (auch) um den Bereich der Lager strömt.

Eine konstruktiv vorteilhafte Lösung sieht ferner vor, dass der Spalttopf einteilig mit dem Ventilatorgehäuse ausgebildet ist.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Fig. 1: eine seitliche Schnittansicht eines Ausführungsbeispiels einer Radialventilators,
- Fig. 2: eine perspektivische Schnittansicht durch den Radialventilator gemäß Fig. 1,
- Fig. 3: eine perspektivische Aufsicht auf das Ausführungsbeispiel nach Figur 2 mit offenem Ventilatorgehäuse,
- Fig. 4: eine perspektivische Aufsicht auf das Ausführungsbeispiel nach Figur 3 jedoch ohne das Ventilatorrad und ohne die Rotorbaugruppe mit Kragen sowie
- Fig. 5 bis 9: weitere Ausführungsbeispiele der Erfindung.

Im Folgenden wird die Erfindung mit Bezug auf die Figuren 1 bis 9 näher beschrieben, wobei gleiche Bezugszeichen auf gleiche strukturelle und/oder funktionale Merkmale hinweisen.

In der Figur 1 ist ein Ausführungsbeispiel eines Radialventilators 1 gezeigt.

Der Radialventilator 1 umfasst eine Rotorbaugruppe 10. Diese ist ausgebildet für einen Hochdrehzahl-Radialventilator. Die Rotorbaugruppe 10 umfasst ein innen axial offenes Lagerrohr 20. In dem Lagerrohr 20 ist eine Welle 40 gelagert, wobei auf der Welle 40 ein Rotor 50 eines Spalttopfmotors gelagert ist. Der außenliegende Stator 51 des Motors ist in den Figuren 1 und 2 ebenfalls zu erkennen. Das Lagerrohr 20 weist eine nach außen ragende radiale Auskragung 21 auf. Diese Auskragung 21 erstreckt sich über den Außenumfang 31 des Ventilatorrads 30.

In der Schnittansicht gemäß der Figur 1 als auch der perspektivischen Schnittansicht der Figur 2 ist gut zu erkennen, dass sich die Auskragung 21 über den Außenumfang 31 des Ventilatorrads 30 erstreckt. Die Auskragung 21 ist im Wesentlichen als eine runde plattenförmige Auskragung ausgebildet, deren Durchmesser größer ist, als der Durchmesser des Ventilatorrads 30. Das Ventilatorrad 30 ist so auf der Welle 40 platziert, dass das Ventilatorrad 30 in die Vertiefung in der Auskragung 21 angeordnet ist.

Der Radialventilator 1 besitzt ein Ventilatorgehäuse 2 mit einem spiralförmigen Druckraum D. Der Rotor 50, der auf der Welle 40 positioniert ist, ist als ein Spalttopfmotors im Spalttopf 3 gelagert, wobei zwischen dem Lagerrohr 20 und der Wandung des Spalttopfs 3 des Spalttopfmotors ein Luftleitkanal L zwischen einem ersten Druckraumbereich 2a und einem zweiten Druckraumbereich 2b des spiralförmigen Druckraums D gebildet ist, so dass ein Luftstrom durch den Luftleitkanal L von dem einen zum anderen Druckraumbereich 2a, 2b strömt und dabei Wärme vom Lagerrohr 20 in den Druckraum D abführt.

Die Welle 40 wird zwischen zwei den beiden Lager 24, 25 gelagert, wobei eine Feder 28 gegen das erste Lager 24 vorgespannt ist, abstützt. Das zweite (in der Figur 1 untere Lager 25) sitzt am unteren Ende des Lagerrohrs 20. Durch das untere Lager 25 ragt die Welle 40 mit dem Rotor 50.

Das Lagerrohr 20 lagert mit seiner radialen Auskragung 21 auf der Gehäusebodenplatte 5 auf und ist mit dem Ventilatorgehäuses 2 mittels einer Verscharubung befestigt. In der hier dargestellten Ausführungsform münden die Luftkanalöffnungen L1, L2 des Luftleitkanals L unmittelbar in den Druckraum D, wie dies gut in der Figur 4 zu sehen ist. Ferner ist in der Figur 4 erkennbar, dass die beiden Teil-Luftleitkanäle jeweils im Ventilatorgehäuse 2 als nutenförmige Aussparungen ausgebildet sind und jeweils vom Druckraum D bis zum Spalttopf 3 verlaufen.

In den Figuren 5 bis 9 finden sich weitere Ausführungsformen der Erfindung, wobei insbesondere die Gestaltung des Gehäuses 2, des Spalttopfs 3, des Lagerrohrs 20 und die Gestaltung des Wärmeableitabschnitts 23 in einer alternativen Form erfolgt sind. Zu erkennen ist auch die Auskragung des Spalttopfs 3v, welche sich zwischen ein Gehäuseoberteil und Gehäuseunterteil des Gehäuses 2 erstreckt. In der Figur 9 ist ferner ersichtlich, dass im Bereich des Wärmeableitabschnitts 23 eine Befestigungsöffnung vorgesehen ist, um die Auskragung des Lagerrohrs 20 an der Auskragung des Spaltrohrs 3 zu befestigen.

Die Erfindung beschränkt sich in ihrer Ausführung nicht auf die vorstehend angegebenen bevorzugten Ausführungsbeispiele. Vielmehr ist eine Anzahl von Varianten denkbar, welche von der dargestellten Lösung auch bei grundsätzlich anders gearteten Ausführungen Gebrauch macht. So könnte der dargestellte Luftleitkanal z. B. auch aus einer Vielzahl von Kanälen gebildet sein.

## Patentansprüche

1. Radialventilator (1) mit einem Ventilatorgehäuse (2) mit einem spiralförmigen Druckraum (D) sowie einer Rotorbaugruppe (10) umfassend ein innen axial offenes Lagerrohr (20) in dem eine, ein Ventilatorrad (30) tragende Welle (40) mit einem Rotor (50) eines Spalttopfmotors gelagert ist, wobei zwischen dem Lagerrohr (20) und der Wandung (W) des Spalttopfs des Spalttopfmotors ein Luftleitkanal (L) zwischen einem ersten Druckraumbereich (2a) und einem zweiten Druckraumbereich (2b) des spiralförmigen Druckraums (D) gebildet ist, so dass ein Luftstrom durch den Luftleitkanal (L) von dem einen zum anderen Druckraumbereich (2a, 2b) strömt und dabei Wärme vom Lagerrohr (20) in den Druckraum (D) abführt.

2. Radialventilator (1) nach Anspruch 1, **dadurch gekennzeichnet, dass** wenigstens eine Luftkanalöffnung (L1) unmittelbar in den Druckraum (D) mündet.

3. Radialventilator (1) nach Anspruch 2, **dadurch gekennzeichnet, dass** wenigstens die Luftkanalöffnung (L1) in einen Bereich im Druckraum (D) angeordnet ist, bei dem der Druck beim Betrieb des Ventilators gegenüber einem Luftkanalauslass (L2) des Luftkanals (L) höher ist.

4. Radialventilator (1) nach einem der vorhergehenden Ansprüche, **dadurch gekennzeichnet, dass** eine Auskragung (21) vom Lagerrohr (20) gebildet wird und als eine im Wesentlichen runde plattenförmige Auskragung ausgebildet ist, deren Durchmesser D_{A} größer ist, als der Durchmesser D_{V} des Ventilatorrads.

5. Radialventilator (1) nach einem der vorhergehenden Ansprüche, **dadurch gekennzeichnet, dass** mehrere Luftleitkanäle (L) ein gemeinsames Luftkanalsystem ausbilden und diese so miteinander verbunden sind, dass ein Luftstrom durch das Luftkanalsystem von dem einen zum anderen Druckraumbereich (2a, 2b) strömt und dabei Wärme vom Lagerrohr (20) in den Druckraum (D) über die mehreren Luftleitkanäle (L) abführt.

6. Radialventilator (1) nach einem der vorhergehenden Ansprüche, **dadurch gekennzeichnet, dass** der oder die Luftleitkanäle (L) im Ventilatorgehäuse (2) ausgebildet sind.

7. Radialventilator (1) nach Anspruch 4 oder 5 und 6, **dadurch gekennzeichnet, dass** die Luftleitkanäle (L) in einem Bereich unterhalb der Auskragung (21) ausgebildet sind und von der Auskragung (21) begrenzt werden.

8. Radialventilator (1) nach einem der vorhergehenden Ansprüche, **dadurch gekennzeichnet, dass** wenigstens ein Luftleitkanal (L) durch eine Gehäusebodenplatte (2a) des Ventilatorgehäuses (2) verläuft, die sich flächig unterhalb des Ventilatorrads (30) befindet.

9. Radialventilator (1) nach einem der vorhergehenden Ansprüche, **dadurch gekennzeichnet, dass** die Öffnung zum Luftleitkanal (L) im ersten Druckraumbereich (2a) und die Öffnung zum Luftleitkanal (L) im zweiten Druckraumbereich (2b) des spiralförmigen Druckraums (D) an diametral gegenüberliegenden Positionen vorgesehen sind.

10. Radialventilator (1) nach einem der vorhergehenden Ansprüche 4 und 8 oder 9, **dadurch gekennzeichnet, dass** sich zwischen der Gehäusebodenplatte (2a) des Ventilatorgehäuses (2) und dem Ventilatorrad (30) die Auskragung (21) befindet und das Lagerrohr (20) mit seiner radialen Auskragung (21) flächig auf einer Gehäusebodenplatte (2a) des Ventilatorgehäuses (2) auflagert.

11. Radialventilator (1) gemäß einem der vorhergehenden Ansprüche, **dadurch gekennzeichnet, dass** die Welle (40) an einem ersten im Lagerrohr (20) angeordneten Lager (24) und einem dazu in Axialrichtung beabstandeten zweiten im Lagerrohr (20) angeordneten Lager (25) in einem Bereich zwischen dem Ventilatorrad (30) und dem Rotor (50) gelagert sind und der Luftleitkanal (L) so verläuft, dass ein Luftstrom um den Bereich der Lager (24, 25) strömt.

12. Radialventilator (1) gemäß einem der vorhergehenden Ansprüche, **dadurch gekennzeichnet, dass** der Spalttopf (3) einteilig mit dem Ventilatorgehäuse (2) ausgebildet ist.

## Claims

1. A radial fan (1) with a fan housing (2) with a spiral pressure chamber (D) and a rotor assembly (10) comprising an internally axially open bearing tube (20), in which a shaft (40) carrying a fan wheel (30) is mounted with a rotor (50) of a canned motor, wherein an air-guiding channel (L) between a first pressure-chamber region (2a) and a second pressure-chamber region (2b) of the spiral pressure chamber (D) is formed between the bearing tube (20) and the wall (W) of the separating can of the canned motor, so that an air flow flows through the air-guiding channel (L) from one pressure-chamber region (2a, 2b) to the other and in the process dissipates heat from the bearing tube (20) into the pressure chamber (D).

2. The radial fan (1) according to claim 1, **characterized in that** at least one air channel opening (L1) opens directly into the pressure chamber (D).

3. The radial fan (1) according to claim 2, **characterized in that** at least the air channel opening (L1) is arranged in a region in the pressure chamber (D) in which the pressure during the operation of the fan is higher with respect to an air channel outlet (L2) of the air channel (L).

4. The radial fan (1) according to any one of the preceding claims, **characterized in that** a projection (21) is formed by the bearing tube (20) and is designed as a substantially round plate-like projection, the diameter D_{A} of which is greater than the diameter Dv of the fan wheel.

5. The radial fan (1) according to any one of the preceding claims, **characterized in that** multiple air-guiding channels (L) form a common air channel system and they are connected to one another so that an air flow flows through the air channel system from one pressure-chamber region to the other (2a, 2b) and in the process dissipates heat from the bearing tube (20) into the pressure chamber (D) via the multiple air-guiding channels (L).

6. The radial fan (1) according to any one of the preceding claims, **characterized in that** the air-guiding channel(s) (L) is/are formed in the fan housing (2).

7. The radial fan (1) according to claim 4 or 5 and 6, **characterized in that** the air-guiding channels (L) are formed in a region beneath the projection (21) and are delimited by the projection (21).

8. The radial fan (1) according to any one of the preceding claims, **characterized in that** at least one air-guiding channel (L) extends through a housing bottom plate (2a) of the fan housing (2), plate which is located flat beneath the fan wheel (30).

9. The radial fan (1) according to any one of the preceding claims, **characterized in that** the opening to the air-guiding channel (L) in the first pressure chamber region (2a) and the opening to the air guide channel (L) in the second pressure chamber region (2b) of the spiral pressure chamber (D) are provided in diametrically opposite positions.

10. The radial fan (1) according to any one of the preceding claims 4 and 8 or 9, **characterized in that** the projection (21) is located between the housing bottom plate (2a) of the fan housing (2) and the fan wheel (30), and the bearing tube (20) with its radial projection (21) rests flat on a housing bottom plate (2a) of the fan housing (2).

11. The radial fan (1) according to any one of the preceding claims, **characterized in that** the shaft (40) is mounted on a first bearing (24) arranged in the bearing tube (20) and on a second bearing (25) arranged spaced axially therefrom in the bearing tube (20) in a region between the fan wheel (30) and the rotor (50), and the air-guiding channel (L) extends so that an air flow flows around the region of the bearings (24, 25).

12. The radial fan (1) according to any one of the preceding claims, **characterized in that** the separating can (3) is designed so as to form a single piece with the fan housing (2).

## Revendications

1. . Ventilateur radial (1) avec un boîtier de ventilateur (2) avec une chambre de pression (D) spiralée ainsi qu'un ensemble rotor (10) comprenant un tube d'appui (20) ouvert axialement à l'intérieur dans lequel est logé un arbre (40) portant une roue de ventilateur (30) avec un rotor (50) d'un moteur à chemise d'entrefer, dans lequel un canal de guidage d'air (L) entre une première zone de chambre de pression (2a) et une deuxième zone de chambre de pression (2b) de la chambre de pression (D) spiralée est formé entre le tube d'appui (20) et la paroi (W) de la chemise d'entrefer du moteur à chemise d'entrefer de sorte qu'un courant d'air circule à travers le canal de guidage d'air (L) d'une zone de chambre de pression (2a, 2b) à l'autre et évacue ce faisant la chaleur du tube d'appui (20) vers la chambre de pression (D).

2. . Ventilateur radial (1) selon la revendication 1, **caractérisé en ce qu'**au moins une ouverture de canal d'air (L1) débouche directement sur la chambre de pression (D).

3. . Ventilateur radial (1) selon la revendication 2, **caractérisé en ce qu'**au moins l'ouverture de canal d'air (L1) est agencée dans une zone dans la chambre de pression (D) dans laquelle la pression lors du fonctionnement du ventilateur est supérieure par rapport à celle d'une sortie de canal d'air (L2) du canal d'air (L).

4. . Ventilateur radial (1) selon l'une quelconque des revendications précédentes, **caractérisé en ce qu'**une saillie (21) du tube d'appui (20) est formée et est réalisée en tant que saillie en forme de plaque sensiblement ronde, dont le diamètre D_{A} est supérieur au diamètre Dv de la roue de ventilateur.

5. . Ventilateur radial (1) selon l'une quelconque des revendications précédentes, **caractérisé en ce que** plusieurs canaux de guidage d'air (L) forment un système de conduite d'air commun et ceux-ci sont reliés entre eux de sorte qu'un courant d'air circule à travers le système de conduite d'air d'une zone de chambre de pression (2a, 2b) à l'autre et évacue ce faisant la chaleur du tube d'appui (20) vers la chambre de pression (D) par le biais des plusieurs canaux de guidage d'air (L).

6. . Ventilateur radial (1) selon l'une quelconque des revendications précédentes, **caractérisé en ce que** le ou les canaux de guidage d'air (L) sont réalisés dans le boîtier de ventilateur (2).

7. . Ventilateur radial (1) selon la revendication 4 ou 5 et 6, **caractérisé en ce que** les canaux de guidage d'air (L) sont réalisés dans une zone en-dessous de la saillie (21) et sont délimités par la saillie (21).

8. . Ventilateur radial (1) selon l'une quelconque des revendications précédentes, **caractérisé en ce qu'**au moins un canal de guidage d'air (L) s'étend à travers une plaque de fond de boîtier (2a) du boîtier de ventilateur (2), qui se trouve à plat en-dessous de la roue de ventilateur (30).

9. . Ventilateur radial (1) selon l'une quelconque des revendications précédentes, **caractérisé en ce que** l'ouverture vers le canal de guidage d'air (L) dans la première zone de chambre de pression (2a) et l'ouverture vers le canal de guidage d'air (L) dans la deuxième zone de chambre de pression (2b) de la chambre de pression (D) spiralée sont prévues à des positions diamétralement opposées.

10. . Ventilateur radial (1) selon l'une quelconque des revendications précédentes 4 et 8 ou 9, **caractérisé en ce que** la saillie (21) se trouve entre la plaque de fond de boîtier (2a) du boîtier de ventilateur (2) et la roue de ventilateur (30) et le tube d'appui (20) avec sa saillie radiale (21) s'appuie à plat sur une plaque de fond de boîtier (2a) du boîtier de ventilateur (2).

11. . Ventilateur radial (1) selon l'une quelconque des revendications précédentes, **caractérisé en ce que** l'arbre (40) au niveau d'un premier palier (24) agencé dans le tube d'appui (20) et au niveau d'un deuxième palier (25) agencé dans le tube d'appui (20) à distance dans la direction axiale sont logés dans une zone entre la roue de ventilateur (30) et le rotor (50) et le canal de guidage d'air (L) s'étend de sorte qu'un courant d'air circule autour de la zone des paliers (24, 25).

12. . Ventilateur radial (1) selon l'une quelconque des revendications précédentes, **caractérisé en ce que** la chemise d'entrefer (3) est réalisée d'un seul tenant avec le boîtier de ventilateur (2).
